# EUROPÄISCHE PATENTSCHRIFT

(11) **EP 2 945 847 B1**
(45) Veröffentlichungstag und Bekanntmachung des Hinweises auf die Patenterteilung: **27.11.2019**
(21) Anmeldenummer: 14703786.5
(22) Anmeldetag: 21.01.2014
(51) Int. Cl.: B63B 3/48, B63B 5/10

(54) **VERFAHREN ZUR MONTAGE EINES FERTIGDECKS**
METHOD FOR MOUNTING A PREFABRICATED DECK
PROCÉDÉ DE MONTAGE D'UN PONT PRÉFABRIQUÉ DE BATEAU

(30) Priorität: 21.01.2013 DE 102013200863
(43) Veröffentlichungstag der Anmeldung: 25.11.2015
(73) Patentinhaber: Wolz Nautic GmbH & Co. KG, 97253 Gaukönigshofen (DE)
(72) Erfinder: WOLZ, Andreas, 97082 Würzburg (DE); WOLZ, Michael, 97253 Gaukönigshofen (DE)
(74) Vertreter: advotec.
(86) Internationale Anmeldenummer: PCT/EP2014/051105
(87) Internationale Veröffentlichungsnummer: WO 2014/111592

(56) Entgegenhaltungen:
- WO-A1-2005/115828
- CN-U- 201 472 616
- US-A1- 2007 062 431
- US-A1- 2011 023 763

## Beschreibung

Die Erfindung betrifft ein Verfahren zur Vorbereitung eines Bootsdecks zur nachfolgenden Montage eines Fertigdecks gemäß dem Oberbegriff des unabhängigen Anspruchs 1. Hierbei wird zur Anpassung an das zunächst nicht exakt ebene Bootsdeck eine Nivellierungsschicht erzeugt, um nachfolgend das Fertigdeck auf dem Bootsdeck montieren zu können.

Zur Montage eines Fertigdecks ist es in aller Regel erforderlich, eine ebene Auflagefläche für das Fertigdeck vorliegen zu haben. Sofern ein gezielter Wasserablauf erforderlich ist, kann ebenso hiervon abweichend eine gewölbte Oberfläche oder dergleichen erforderlich sein. Zumindest bedarf es eines definierten Höhenprofils zur Montage des Fertigdecks. Zu diesem Zweck wird im Stand der Technik eine Spachtelmasse großflächig und in aller Regel großzügig auf dem Bootsdeck verteilt. Diese wird nachfolgend in händischer Arbeit unter ständiger Kontrolle des erzielten Höhenprofils verstrichen und verteilt, so dass im Endergebnis das gewünschte Höhenprofil erreicht wird.

Bereits die Erzeugung einer planen Oberfläche bereitet jedoch insbesondere bei größeren Abmessungen erhebliche Schwierigkeiten. Wesentlich aufwendiger wird die Durchführung, sofern ein gezielter Wasserablauf, insbesondere mit gewölbten Flächen, notwendig wird. Hierbei ist die Kontrolle der erzielten Oberfläche im Abgleich mit dem gewünschten Soll-Profil mit erheblichen Schwierigkeiten verbunden. Dies führt im Stand der Technik zu dem besonderen Nachteil, dass ein erheblicher Arbeitsaufwand zur Erzeugung der entsprechenden Montagefläche zur Anbringung des Fertigdecks erforderlich ist. Weiterhin führt das laufende Auftragen der Spachtelmasse unter Vergleich mit dem gewünschten Soll-Profil mitunter zu einer unnötig dicken Spachtelschicht auf dem Bootsdeck und somit einem unerwünscht hohen Gewicht.

Aus der WO2005/115828 A1, die als nächstliegender Stand der Technik betrachtet ist, ist ein vorgefertigtes Fertigdeck bekannt, auf dessen Unterseite eine Schicht aus Hartschaumstoff vorgesehen ist. Bei der Montage des Fertigdecks auf dem Bootsdeck werden die überstehenden Unebenheiten des Bootsdecks, wie insbesondere überstehende Schweißnähte, in die Hartschaumschicht hineingedrückt, um die Unebenheiten durch die plastische Verformung des Hartschaums auszugleichen. Die Verwendung von Hartschaum hat aber den großen Nachteil, dass dieses Material keine ausreichende Dauerfestigkeit aufweist. Insbesondere unter dem schädlichen Einfluss von Salzwasser ist die Festigkeit des Hartschaums nicht zu garantieren. Sobald die Festigkeit des Hartschaums nachlässt, kann es zu lokalen Ablösungen der Fertigdecks kommen, so dass das Fertigdeck dann insgesamt unbrauchbar wird.

Aufgabe der vorliegenden Erfindung ist es daher, ein Verfahren vorzuschlagen, mit dem oberhalb des Bootsdecks eine Montagefläche zur Belegung mit dem Fertigdeck erzeugt werden kann, welches hierbei eine höhere Genauigkeit in Übereinstimmung mit dem gewünschten Höhenprofil aufweist, sowie kostengünstiger herzustellen ist.

Die vorliegende Aufgabe wird durch ein erfindungsgemäßes Verfahren nach dem Anspruch 1 gelöst.

Vorteilhafte Ausführungsformen der Erfindung sind Gegenstand der Unteransprüche.

Das erfindungsgemäße Verfahren dient zur Vorbereitung eines Bootsdecks zur nachfolgenden Montage eines Fertigdecks bzw. zur Montage eines Fertigdecks auf einem Bootsdeck. Hierbei weist das Bootsdeck zunächst eine Oberfläche auf, welche aufgrund des vorhandenen Höhenprofils nicht zur unmittelbaren Montage eines gewöhnlichen Fertigdecks geeignet ist. Dies liegt insbesondere darin begründet, dass in aller Regel das Bootsdeck in Abweichung von CAD-Modellen eine leicht wellige Oberfläche aufweist. Durch das gattungsgemäße Verfahren wird eine Nivellierungsschicht erzeugt, welche den Formunterschied zwischen der vorhandenen Oberfläche des Bootsdecks und der erforderlichen Kontur ausgleicht.

In der Umsetzung können zwei verschiedene erfindungsgemäße Verfahrensarten eingesetzt werden, welche sich danach richten, ob die Nivellierungsschicht dem Bootsdeck oder dem Fertigdeck zugeordnet wird.

Zur Realisierung eines erfindungsgemäßen Verfahrens erfolgt zunächst eine Festlegung eines Soll-Höhenprofils für die Oberseite des Fertigdecks. Bei der Konstruktion eines Boots erfolgt in aller Regel die Festlegung der Oberfläche eines mit einem Fertigdeck belegten Bootsdecks. Anhand welcher Kriterien das hieraus resultierende Soll-Höhenprofil festgelegt wird, ist zunächst unerheblich. Zumindest stellt die Kenntnis der Oberseite des Fertigdecks die Grundlage zur nachfolgenden Berechnung dar.

Ausgehend von dem festgelegten bzw. ermittelten Soll-Höhenprofil wird nunmehr in Richtung des Bootsdecks das für das erfindungsgemäße Verfahren notwendige beabstandete Montage-Höhenprofil generiert. Das Fertigdeck weist ein oder mehrere Deckelemente auf. Das Deckelement kann hierbei den Aufbau eines an sich bekannten, auf einem Bootesdeck zu verlegendes Bauteil aufweisen und insofern bedarf es diesbezüglich zunächst keiner weiteren Erläuterung. Zumindest weist dieses Deckelement eine bekannte Stärke auf, welche verteilt über die Größe des Deckelements verschieden sein kann. Ausgehend vom Soll-Höhenprofil wird nunmehr um die Stärke des Deckelements beabstandet das Montage-Höhenprofil bestimmt.

Im einfachsten Fall ist hierbei das Montage-Höhenprofil eine plane Fläche, welche waagrecht im Raum ausgerichtet ist. Sofern jedoch ein gezielter Wasserablauf erforderlich ist und/oder das Fertigdeck eine auf der Unterseite nicht ebene Kontur aufweist, kann es ebenso erforderlich sein, das Soll-Höhenprofil mit einer Konturierung, beispielsweise in gewölbter Form, auszuführen bzw. kann ebenso das Montage-Höhenprofil mit einer Konturierung, beispielsweise in gewölbter Form, ausgeführt sein. Zumindest bedarf es hinsichtlich des Montage-Höhenprofils einer Abbildung derjenigen Fläche, welche nach der Belegung mit dem Fertigdeck zum Abschluss des erfindungsgemäßen Verfahrens die Unterseite des Deckelements bildet. Im Vergleich mit einer klassischen Montage eines Fertigdecks entspricht das Montage-Höhenprofil quasi der Oberseite der aufgetragenen Spachtelmasse.

Weiterhin ist eine Vermessung des Ist-Höhenprofils des Bootsdecks erforderlich. Da in aller Regel unabhängig von dem Einsatz von CAD-Systemen das reale Bootsdeck hinsichtlich dessen Oberfläche nicht exakt mit vorhandenen CAD-Daten übereinstimmt, ist die entsprechende Vermessung des Ist-Höhenprofils erforderlich. Hierbei ist es jedoch unerheblich, ob eine vollständige Vermessung der gesamten Oberfläche des Bootsdecks durchgeführt wird oder alternativ nur exemplarische Stellen vermessen werden. Da Sprünge in der Oberfläche des Bootsdecks nicht zu erwarten sind, kann in der Regel davon ausgegangen werden, dass eine Vermessung beispielsweise in einem Raster hinreichend ist und eine Hochrechnung auf die gesamte Fläche möglich ist.

Nunmehr ist die Ermittlung einer Höhendifferenz zwischen dem Ist-Höhenprofil und dem Montage-Höhenprofil erforderlich. Hierbei ergibt sich die Höhendifferenz als über die Größe des Bootsdecks veränderlicher Wert.

Als wesentlicher Schritt im erfindungsgemäßen Verfahren wird zum Ausgleich der vorhanden Oberfläche des Bootsdecks und der gewünschten Oberfläche des Fertigdecks zumindest je Deckelement ein Nivellierungsmittel hergestellt. Hierbei weist das Nivellierungsmittel eine Stärke entsprechend der zuvor berechneten Höhendifferenz auf. Auf welche Weise hierbei das Nivellierungsmittel hergestellt wird, ist zunächst unerheblich.

Zuletzt erfolgt die Montage, insbesondere durch Aufkleben, des Nivellierungsmittels und des Deckelements auf dem Bootsdeck. Die Oberfläche des montierten Fertigdecks entspricht danach dem gewünschten Soll-Höhenprofil.

Bei beiden neu geschaffenen Verfahren werden erhebliche Vorteile gegenüber dem Stand der Technik erzielt. Zunächst einmal kann gegenüber dem Stand der Technik der zuvor erhebliche Arbeitsaufwand mit dem Auftragen der Spachtelmasse sowie der für die Montage erforderliche Zeitbedarf deutlich reduziert werden. Hieraus resultierend können deutlich geringere Gesamtkosten für die Belegung mit einem Fertigdeck erzielt werden. Insbesondere kann durch das erfinderische Verfahren die Qualität der Montagefläche, d.h. die Übereinstimmung mit dem gewünschten Montage-Höhenprofil, gesteigert werden. Insbesondere wird es auch vielfach möglich sein, das Gesamtgewicht des Nivellierungsmittels im Gegensatz zur ansonsten verwendeten Ausgleichsmasse zu reduzieren.

Die Herstellung des Nivellierungsmittels kann gemäß einer ersten Verfahrensvariante losgelöst vom Deckelement erfolgt. Das bearbeitet Nivellierungsmittel kann dann nach der Bearbeitung entweder auf dem Deckelement fixiert werden, um ein Fertigdeck mit integrierter Nivellierungsschicht herzustellen. Alternativ kann das bearbeitet Nivellierungsmittel auch getrennt vom Deckelement zur Bootsbaustelle gebracht werden. In diesem Fall wird dann zuerst das Nivellierungsmittel auf der Oberseite des Bootsdecks fixiert, insbesondere aufgeklebt. Anschließend wird auf der Oberseite des Nivellierungsmittels das Deckelement fixiert, insbesondere aufgeklebt.

Alternativ zur separaten Herstellung des Nivellierungsmittels mit nachfolgendem Aufbringen auf der Unterseite des Deckelements kann die Herstellung des Nivellierungsmittels mit der Stärke entsprechend der Höhendifferenz wahlweise auch direkt am Deckelement erfolgen. Hierbei wird zunächst ein flächiges Ausgangsmaterial mit in der Regel konstanter Materialstärke auf die Unterseite des Deckelements angebracht. Nunmehr kann direkt eine Bearbeitung der Unterseite des aufgebrachten Ausgangsmaterials erfolgen unter Bildung des bereits am Deckelement angebrachten Nivellierungsmittels. Im Ergebnis entsteht so gleichfalls das Fertigdeckelement mit unterseitigem Nivellierungsmittel. Ungenauigkeiten durch eine ungewollte Verschiebung der Relativlage zwischen Deckelement und Nivellierungsmittel werden bei dieser Verfahrensvariante ausgeschlossen, da das Nivellierungsmittel während der Einarbeitung der Höhendifferenz bereits fest mit dem Deckelement verbunden ist. Somit ist offensichtlich, dass nicht zwingend zunächst das Nivellierungsmittel herzustellen ist und nachfolgend eine Aufbringung am Deckelement erfolgen muss. Ebenso ist es möglich, zunächst eine Aufbringung am Deckelement und nachfolgend eine Fertigstellung des Nivellierungsmittels vorzunehmen.

Nach Herstellung des mit der Nivellierungsschicht versehenen Fertigdecks kann die Montage des Fertigdecks auf dem Bootsdeck durch Aufkleben durchgeführt werden. Wenngleich hierzu alternative Verfahrensweisen zur Montage des Fertigdecks in Betracht kommen, ist in aller Regel von dem im Stand der Technik üblichen Verfahren des Aufklebens auszugehen.

Es ist also möglich, für die Belegung eines Bootsdecks beide zuvor beschriebenen Varianten einzusetzen. Somit kann ein Bereich des Bootsdecks mit einem oder mehreren Fertigdeckelementen mit integriertem Nivellierungsmittel auf dem quasi rohen Bootsdeck belegt werden, während hingegen in einem anderen Bereich das Bootsdeck eine - wie zuvor beschriebene - Nivellierungsschicht aufweist, auf welcher ein oder mehrere Deckelemente aufgebracht werden.

In welcher Art die Bestimmung des Montage-Höhenprofils erfolgt, ist zunächst unerheblich. In aller Regel ist davon auszugehen, dass das Montage-Höhenprofil anhand von CAD-Modellen des Fertigdecks und oder durch geeignete Messungen, beispielsweise mit einem Laserscanner, am Bootsdeck ermittelt wird.

In Abhängigkeit von der regulären Stärke einer Klebstoffschicht zur Befestigung des Fertigdecks auf dem Bootsdeck kann diese ebenso Berücksichtigung finden. Somit kann anhand der Kenntnis der gewünschten Oberseite des Fertigdecks und der Kenntnis über die Stärke des Fertigdecks, gegebenenfalls unter Berücksichtigung der Stärke der Klebstoffschicht, das erforderliche Montage-Höhenprofil zur Durchführung des erfindungsgemäßen Verfahrens generiert werden.

Vorteilhaft ist es, wenn die Stärke der Klebstoffschicht Berücksichtigung finden kann. Dies gilt sowohl für ein Ankleben des Nivellierungsmittels am Deckelement als auch für die Verklebung des Fertigdeckelements mit Nivellierungsmitteln auf dem Bootsdeck ohne Nivellierungsmittel.

Im einfachsten Fall ist davon auszugehen, dass das Fertigdeck bzw. das Deckelement sowie die Klebstoffschicht eine konstante Stärke aufweist und folglich das Montage-Höhenprofil eine räumlich parallele Fläche, d.h. Offset-Fläche, zum Soll-Höhenprofil darstellt. Hierdurch wird erreicht, dass nach Montage des Fertigdecks die Oberfläche des montierten Fertigdecks im Wesentlichen dem Soll-Höhenprofil entspricht.

Durch diese vorteilhafte Ausführung wird es insbesondere ermöglicht, das zu verwendende Fertigdeck in die Vorbereitung des Bootsdecks einfließen zu lassen, wobei zudem eine über die Erstreckung unterschiedliche Materialstärke des Fertigdecks Berücksichtigung finden kann.

Es ist besonders vorteilhaft, wenn das Soll-Höhenprofil anhand eines gewünschten Wasserablaufs festgelegt wird. In aller Regel ist davon auszugehen, dass beim Boot auf dem montierten Fertigdeck mit einem Wassereintrag zu rechnen ist. Entsprechend gilt es, das Wasser gezielt abzuführen. Resultierend ist der gewünschte Wasserablauf festzulegen, anhand dessen wiederum das Soll-Höhenprofil festgelegt werden kann.

Weiterhin ist es besonders vorteilhaft, wenn eine minimale Materialstärke für das Nivellierungsmittel festgelegt wird. Je nach Herstellungsmöglichkeiten und Eigenschaften des verwendeten Materials für das Nivellierungsmittel, insbesondere an Randbereichen des Nivellierungsmittels, kann diese im Extremfall mit der Anbringung am Deckelement Null betragen. Das heißt, dass das Nivellierungsmittel derart hergestellt werden kann, dass dieses spitz auf Null zulaufend sein kann. Bei einer Anbringung des Nivellierungsmittels auf dem Bootsdeck ist vorteilhaft eine minimale Materialstärke von 5 mm zu wählen, um somit die Herstellbarkeit und Handhabbarkeit gewährleisten zu können. Entsprechend der festgelegten minimalen Materialstärke - in Abhängigkeit der Eigenschaften des Nivellierungsmittels - ist in vorteilhafter Ausführung das Montage-Höhenprofil in geringstem Abstand oberhalb des Ist-Höhenprofils zu positionieren. Folglich ist der geringste Abstand zwischen dem Montage-Höhenprofil und dem Ist-Höhenprofil identisch mit der minimalen Materialstärke und im günstigsten Fall gleich Null.

In welcher Art und Weise die Bestimmung der Höhendifferenz zwischen dem Montage-Höhenprofil und dem Ist-Höhenprofil erfolgt, ist hierbei zunächst unerheblich. In besonders vorteilhafter Weise werden hierzu jedoch CAD-Systeme eingesetzt, wobei entsprechende CAD-Modelle des Montage-Höhenprofils sowie des Ist-Höhenprofils Verwendung finden.

Diese beiden Höhenprofil-Modelle können im CAD-System entsprechend zueinander positioniert werden.

Bei Kenntnis des Ist-Höhenprofils der gesamten Fläche des Bootsdecks ist es besonders vorteilhaft, wenn eine Bestimmung des resultierenden Gewichts und/oder der maximalen Materialstärke des Nivellierungsmittels durchgeführt wird. Hierzu kann das zwischen dem Ist-Höhenprofil und dem Montage-Höhenprofil eingeschlossene Volumen als Grundlage verwendet werden sowie der maximale Abstand vorteilhaft mittels eines CAD-Systems festgestellt werden kann.

Besonders durch diese Vorherbestimmung des Volumens und hieraus resultierenden Gewichts und/oder der maximalen Materialstärke wird ein deutlicher Vorteil gegenüber dem Stand der Technik erzielt. Während es hingegen im Stand der Technik erforderlich ist, das resultierende Gewicht der Ausgleichsmasse lediglich abzuschätzen, kann hingegen durch das erfindungsgemäße Verfahren in vorteilhafter Ausführung das Gewicht des Nivellierungsmittels vorab bestimmt werden. Weiterhin ermöglicht diese Vorabbestimmung die verbesserte Kalkulation der zu erwartenden Kosten und somit eine Verbesserung hinsichtlich der Generierung von Angeboten oder dergleichen. Weiterhin kann das erforderliche Ausgangsmaterial bei Kenntnis des Volumens und/oder der maximalen Stärke des Nivellierungsmittels Kosten minimierend ausgewählt werden.

Wenngleich ebenso im Stand der Technik in aller Regel ein gewünschter Wasserablauf angestrebt wird, so kann dieser dennoch vielfach nicht realisiert werden. Dies liegt insbesondere darin begründet, dass während des Auftragens der Ausgleichsmasse im Stand der Technik noch nicht abgeschätzt werden kann, ob der gewünschte Wasserablauf realisierbar ist. Hingegen wird dies durch das erfindungsgemäße Verfahren in besonders einfacher Weise bereits bei Betrachtung des ermittelten Montage-Höhenprofils mit dem vermessenen Ist-Höhenprofil ermöglicht.

Dabei ist es besonders vorteilhaft, dass bei Feststellung eines unzulässig hohen Gewichts des berechneten Nivellierungsmittels und/oder einem unzulässig hohen Abstand zwischen dem Ist-Höhenprofil und dem Montage-Höhenprofil in einem Randabschnitt des Fertigdecks bzw. einer unzulässig großen maximalen Materialstärke eine neue geänderte Festlegung des Soll-Höhenprofils mit geändertem Wasserablauf erfolgt. Durch die in vorteilhafter Verfahrensweise vorhandene Kenntnis der Ausführung des Nivellierungsmittels kann noch vor dessen Herstellung eine Korrektur dahingehend durchgeführt werden, dass eine Änderung des Soll-Höhenprofils durchgeführt wird zur Reduzierung des Gewichts des Nivellierungsmittels oder zur Verwendung eines dünneren Ausgangsmaterials. Gleichfalls kann es erforderlich sein, das Soll-Höhenprofil zu ändern, sofern im Randbereich ein unzulässiger Abstand zwischen dem Ist-Höhenprofil und dem Montage-Höhenprofil auftritt. Dies kann insbesondere problematisch sein, sofern Übergänge an sich anschließende Bereiche zu realisieren sind. Dies betrifft unter anderem den Bereich von vorhandenen Treppen oder dergleichen.

Aus welchem Material das Nivellierungsmittel hergestellt wird, ist zunächst unerheblich, sofern sichergestellt wird, dass das Nivellierungsmittel entsprechend als Untergrund eines Fertigungsdecks eingesetzt werden kann und einer verfahrensgemäßen Herstellung zugänglich ist. Hierbei bietet sich die Ausführung des Nivellierungsmittels aus einem Kunststoff und/oder pflanzlichen Materialien besonders zur Realisierung eines möglichst geringen Gewichts an. Bei Einsatz von pflanzlichen Materialien eignet sich insbesondere die Verwendung von Kork, als dass somit ebenso eine vorteilhafte Herstellbarkeit, ein geringes Gewicht und insbesondere eine Unempfindlichkeit gegenüber Feuchtigkeit gegeben sind. Somit eignet sich Kork insbesondere zur Verwendung als Nivellierungsmittel.

Das Nivellierungsmittel ist in Größe des Fertigdecks bzw. bei Ausführung einzelner Fertigdeckelemente mit appliziertem Nivellierungsmittel in Größe der einzelnen Deckelemente auszuführen. Gleichfalls kommt es in Betracht, die erforderliche Größe des Nivellierungsmittels seinerseits aus einzelnen Bestandteilen zusammenzusetzen, wobei hingegen ein vollständiges einzelnes Bauteil zu bevorzugen ist.

In besonders bevorzugter Variante wird zur Herstellung des Nivellierungsmittels zunächst eine Platte eingesetzt, welche hierbei eine im Wesentlichen konstante Materialstärke aufweisen kann. Zur Realisierung der veränderlichen Materialstärke wird hierzu die Platte zumindest auf einer Seite spanend bearbeitet. Aufgrund der bei vorteilhaften Materialien zu erwartenden Flexibilität und der in aller Regel lediglich welligen Oberfläche des Bootsdecks und vielfach ebenen oberen Montagefläche ist die spanende Bearbeitung der zweiten Seite der Platte in aller Regel nicht erforderlich. Zur Bearbeitung kann beispielsweise die Platte als Ausgangsmaterial mittels Vakuum an einen ebenen Untergrund angesaugt werden und sodann auf der Oberseite eine entsprechende Bearbeitung vorgenommen werden unter Erhalt der definierten Materialstärke verteilt über die Größe des Nivellierungsmittels in Höhe der Höhendifferenz.

Unter Einsatz eines erheblichen Werkzeugaufwandes mit deutlicher Reduzierung der Bearbeitungszeit ist es ebenso möglich, die Platte auf eine nicht ebene Unterlage anzubringen. Hierbei weist die Unterlege diejenige Kontur auf, welche sich in Addition mit der bekannten Höhendifferenz zu einer ebenen Fläche ergibt. Somit wird bei einer aufgelegten Platte eine planare Bearbeitung der oberen Seite der Platte möglich. Dies ist realisierbar, da bei den Unebenheiten des Ist-Höhenprofils nur mit geringen wellenförmigen Schwankungen zu rechnen ist und ebenso das Montage-Höhenprofil in aller Regel keine Sprünge aufweist. Insofern wäre es beispielsweise denkbar, eine verformbare Stahlplatte einzusetzen, welche mittels einer Vielzahl von Aktuatoren hin zu einer entsprechenden Kontur verstellt wird. Hierdurch wird eine zügige, da nunmehr planare, Bearbeitung der einen Seite der Platte ermöglicht.

Sofern eine Herstellung aus einem Kunststoffwerkstoff erfolgt und hierbei beispielsweise ein Extrusionsverfahren eingesetzt wird, kann ebenso die Platte derart hergestellt werden, dass während des Extrusionsvorgangs der Platte zugleich die Materialstärke laufend der erforderlichen Materialstärke des Nivellierungsmittels angepasst wird und sich insofern eine spanende Bearbeitung vollständig erübrigen kann.

In besonders vorteilhafter Weise, d.h. im Regelfall, wird das Nivellierungsmittel aufgeklebt. Dies führt bei Ausführung des erfindungsgemäßen Verfahrens zum Aufkleben am Deckelement entweder zur Bildung des Fertigdecks mit integriertem Nivellierungsmittel oder zur getrennten Herstellung von Deckelement und Nivellierungsmittel, die nacheinander auf dem Bootsdeck aufgeklebt werden. Hierzu ist es besonders vorteilhaft, wenn das Nivellierungsmittel eine Mehrzahl von Durchbrüchen zur Entlüftung aufweist. Diese können sowohl im Nivellierungsmittel eingearbeitet sein als auch ebenso als Ausgangsmaterial eine Platte verwendet werden kann, welche bereits eine Mehrzahl von Durchbrüchen aufweist. Somit wird eine schnelle Entlüftung beim Aufkleben unterhalb des Nivellierungsmittels erreicht und die Verteilung des Klebstoffes zum Ankleben des Nivellierungsmittels sichergestellt.

Ergänzend zum erfindungsgemäßen Verfahren wird ein Nivellierungsmittel zur Verwendung als Zwischenlage bei der Montage eines Fertigdecks auf einem Bootsdeck beschrieben. Hierbei umfasst das Fertigdeck einen oder mehrere Deckelemente, wobei die Unterseite des Deckelements im Wesentlichen ein Montage-Höhenprofil und die Oberseite des Bootsdecks im Wesentlichen ein Ist-Höhenprofil definiert. Das Nivellierungsmittel ist zumindest in der Größe eines Deckelements auszuführen, wobei dies ebenso beinhaltet, dass ein Nivellierungsmittel aus mehreren Stücken zusammengesetzt wird. Hierbei weist das Nivellierungsmittel gattungsgemäß die Materialstärke entsprechend der Höhendifferenz zwischen dem Ist-Höhenprofil und dem Montage-Höhenprofil auf, wobei das Nivellierungsmittel im Stand der Technik einer Spachtelmasse entspricht.

Das Nivellierungsmittel wird vor einer Aufbringung auf dem Bootsdeck mit einer im Wesentlichen der Höhendifferenz entsprechenden Materialstärke hergestellt. D.h., die Herstellung des Nivellierungsmittels erfolgt losgelöst vom eigentlichen Bootsdeck.

Hierbei ist eine Herstellung und Ausführung gemäß eines der zuvor beschriebenen erfindungsgemäßen bzw. vorteilhaften Verfahren besonders vorteilhaft.

Weiterhin wird ein Fertigdeck beschrieben, welches ein oder mehrere Fertigdeckelemente zur Belegung auf einem Bootsdeck aufweist. Hierbei weist wiederum jedes Fertigdeckelement einen einstückigen oder mehrteiligen nach der Montage auf dem Bootsdeck sichtbaren und begehbaren Decksbelag auf. Dies ist in aller Regel ein sich mit den Dehnfugen wechselnder Holzbelag. Die Stabilität wird mittels einer direkt oder indirekt unterhalb des Decksbelags liegenden Trägerplatte realisiert. Diese Trägerplatte ist im Wesentlichen in der Größe des Fertigdeckelements ausgeführt.

Das Fertigdeckelement weist nunmehr jedoch auf der Unterseite ein Nivellierungsmittel gemäß vorheriger Beschreibung auf. Somit ist das Fertigdeckelement im Gegensatz zum Stand der Technik zur direkten Belegung auf einem Bootsdeck ohne vorherige Aufbringung einer Spachtelmasse auf dem Bootsdeck geeignet.

In den nachfolgenden Figuren wird das erfindungsgemäße Verfahren anhand exemplarischer Beispiele erläutert.

Es zeigen:
- Fig. 1: ein erstes Ausführungsbeispiel eines Fertigdecks in an sich bekannter Ausführungsart mit einem neu geschaffenen Bootsdeck mit einer Nivellierungsschicht;
- Fig. 2: ein neuartiges Fertigdeck mit integrierter Nivellierungsschicht zu einem Bootsdeck ohne eine Ausgleichsschicht oder dergleichen;
- Fig. 3: eine schematische Skizzierung der verschiedenen Höhenprofile sowie Abstände zueinander.

In der **Figur 1** wird ein erstes Ausführungsbeispiel zur Ausführung nach dem erfindungsgemäßen Verfahren skizziert, in welchem oberseitig ein Fertigdeck 01 dargestellt ist. Unabhängig von der dargestellten beispielhaften Ausführungsform des Fertigdecks 01, mit einer Vertiefung 07 für einen exemplarischen Wasserablauf sowie einer Versteifung 08 zur Erhöhung der Trittfestigkeit, umfasst das Fertigdeck 01 zwei Deckelemente 02a und 02b. Soweit entspricht dies den bekannten Ausführungsformen aus dem Stand der Technik mit einem regulären Fertigdeck zur Belegung auf einem beliebigen Bootsdeck. Hierbei können die Deckelemente 02a mit einer Mehrzahl von Holzstäben als Decksbelag 04 wechselnd mit Dehnfugen 05 und unterliegender Trägerplatte 06 ausgeführt sein. Relevant für die Betrachtung ist hierbei unter anderem die sich ergebende Materialstärke 13 der Deckelemente 02.

Weiterhin ist untenliegend das vorbereitete Bootsdeck 15 mit einem Nivellierungsmittel 18 zu erkennen. Auf entsprechend vorbereitetem Bootsdeck 15 kann mittels einer Verklebung durch Aufbringung von Klebstoff 19 in ansonsten bekannter Art und Weise das Fertigdeck 01 aufgeklebt werden. Zur Ausgleichung von Unebenheiten des realen Bootsdecks 16 wird das Nivellierungsmittel 18 aufgebracht. Hierbei entspricht das neuartige Nivellierungsmittel 18 einer im Stand der Technik üblicherweise vorhandenen Spachtelmasse. Wesentlich ist, dass eine obere Montagefläche 17 auf dem Nivellierungsmittel 18, d.h. auf dem vorbereiteten Bootsdeck 15, der Unterseite des Fertigdecks 01 entspricht.

Zur Ausführung eines erfindungsgemäßen Verfahrens skizziert die **Figur 2** untenliegend zunächst einmal das Bootsdeck 36 ohne jegliche Nivellierungsschicht und entspricht insofern dem Bootsdeck 16 aus vorheriger Ansicht in Fig. 1. Hierbei weist die Oberseite des Bootsdecks 36 eine untere Montagefläche 37 auf. Auf dieser kann mittels eingebrachten Klebstoffs 39 eine Montage eines Fertigdecks 31 erfolgen.

Entgegen jeglichen bekannten Ausführungsformen weist hingegen dieses beispielhafte Fertigdeck 31 derartige Fertigdeckelemente 32a und 32b auf, welche hierbei unterseitig ein Nivellierungsmittel 38 besitzen. Das Nivellierungsmittel 38 bildet insofern mit seiner Unterseite die Kontur der unteren Montagefläche 37 ab. Somit kann eine flächig konstante Verklebung des Fertigdecks 31 auf dem Bootsdeck 36 erfolgen. Weiterhin umfasst das Fertigdeck 31 bzw. die jeweiligen Fertigdeckelemente 32 ein aus vorheriger Ausführung nach Fig. 1 bekanntes Deckelement 02 mit Decksbelag 04 wechselnd mit Dehnfugen 05 und unterseitiger Trägerplatte 06.

Anhand der **Figur 3** soll unter Verweis auf Fig. 1 und Fig. 2 das erfindungsgemäße Verfahren unter Vernachlässigung der Klebstoffschicht exemplarisch erläutert werden.

Skizziert ist oberseitig schematisch das Fertigdeck mit dem von der Oberseite gebildeten Soll-Höhenprofil 11. Im Abstand der Stärke 13 des jeweiligen Deckelements befindet sich die Unterseite 12 des Deckelements. Zur Veranschaulichung ist darunter beabstandet (in Realität direkt aufliegend) mit übereinstimmender Kontur das Montage-Höhenprofil 22 skizziert. Dieses Montage-Höhenprofil 22 entspricht bei der Ausführung der oberen Montagefläche 17 gebildet als Oberseite des aufgebrachten Nivellierungsmittels 18 zur Verklebung des Fertigdecks 01 (vgl. Fig. 1). Unterseitig skizziert befindet sich die untere Montagefläche 37 (vgl. Fig. 2), welche die Oberseite des Bootsdecks 16 bzw. 36 ohne das vorhandene Nivellierungsmittel darstellt. Hierzu beabstandet (in Realität direkt aufliegend) skizziert ist das Ist-Höhenprofil 21 als äquivalent zur unteren Montagefläche 37. D.h. das Ist-Höhenprofil 21 wird gebildet durch eine entsprechende Vermessung der Oberseite des Bootsdecks 16 bzw. der unteren Montagefläche 37 als Grundlage für die weitere Berechnung. Ausgehend vom Ist-Höhenprofil 21 und dem Montage-Höhenprofil 22 erfolgt die Berechnung der Höhendifferenz 23.

Nunmehr bildet das hergestellte Nivellierungsmittel 18 (vgl. Fig. 1) bzw. 38 (vgl. Fig.2) diese zuvor berechnete Höhendifferenz 23 als reales Bauteil ab. Hierbei wird (vgl. Fig. 2) das Nivellierungsmittel 38 an der Unterseite des Deckelements angebracht und bildet damit zusammen ein direkt auf dem unebenen Bootsdeck aufbringbares Fertigdeckelement. In der Variante gemäß Fig. 1 wird das Nivellierungsmittel 18 auf der Oberseite des Bootsdecks 16 aufgebracht und erzeugt somit eine obere Montagefläche 17 zur Belegung mit einem regulären Fertigdeck 01.

## Patentansprüche

1. Verfahren zur Montage eines Fertigdecks (31), welches ein oder mehrere Deckelemente (02) aufweist, auf einem Bootsdeck (36), mit den Verfahrensschritten:
- Festlegung eines Soll-Höhenprofils (11) für die Oberseite des Fertigdecks (01);
- Generierung eines zum Soll-Höhenprofil (11) in Richtung des Bootsdecks (36) um die Stärke des Deckelements (02) beabstandeten, insbesondere räumlich parallelen, Montage-Höhenprofils (22);
- Vermessung der Oberseite des Bootsdecks (36) als Ist-Höhenprofil (21);
- Ermittlung der Höhendifferenz (23) zwischen dem Ist-Höhenprofil (21) und dem Montage-Höhenprofil (22);
- Herstellung zumindest eines Nivellierungsmittels (38) je Deckelement (02) mit einer Materialstärke entsprechend der Höhendifferenz (23);
- Montage, insbesondere Aufkleben, des Nivellierungsmittels (38) und des Deckelements (02) auf dem Bootsdeck (36), wobei die Oberfläche des montierten Fertigdecks (31) im Wesentlichen dem Soll-Höhenprofil (11) entspricht.

2. Verfahren nach Anspruch 1
**gekennzeichnet durch**
Herstellung des Nivellierungsmittels (38) mit einer Materialstärke entsprechend der Höhendifferenz (23) unabhängig vom Deckelement (02) und anschließende Aufbringung, insbesondere Aufkleben, des bearbeiteten Nivellierungsmittels (38) an der Unterseite des Deckelements (02) und Bildung eines Fertigdeckelements (32).

3. Verfahren nach Anspruch 1
**gekennzeichnet durch**
Aufbringung, insbesondere Aufkleben, des unbearbeiteten Nivellierungsmittels (38) an der Unterseite des Deckelements (02) und anschließende Bearbeitung des Nivellierungsmittels (38) zur Herstellung einer Materialstärke entsprechend der Höhendifferenz (23).

4. Verfahren nach einem der Ansprüche 1 bis 3,
**gekennzeichnet durch**
- eine Festlegung eines Soll-Höhenprofils (11) für die Oberseite des Fertigdecks (01) und
- Generierung eines zum Soll-Höhenprofil (11) in Richtung des Bootsdecks (16) um die Stärke des Fertigdecks (01), insbesondere unter Berücksichtigung der Stärke einer Klebstoffschicht, beabstandeten, insbesondere räumlich parallelen, Montage-Höhenprofils (22), wobei die Oberfläche des montierten Fertigdecks (01) im Wesentlichen dem Soll-Höhenprofil (11) entspricht.

5. Verfahren nach einem der Ansprüche 1 bis 4,
**dadurch gekennzeichnet,**
**dass** das Soll-Höhenprofil (11) anhand des gewünschten Wasserablaufs festgelegt wird.

6. Verfahren nach einem der Ansprüche 1 bis 5,
**dadurch gekennzeichnet,**
**dass** eine minimale Materialstärke, welche insbesondere zumindest Null bei Anbringung am Deckelement (02) und zumindest 5 mm bei Aufbringung am Bootsdeck (16) beträgt, für das Nivellierungsmittel (18, 38) festgelegt wird, wobei das Montage-Höhenprofil (22) mit einem geringsten Abstand entsprechend der minimalen Materialstärke oberhalb des Ist-Höhenprofils (21) positioniert wird.

7. Verfahren nach einem der Ansprüche 1 bis 6,
**dadurch gekennzeichnet,**
**dass** bei Feststellung eines unzulässig hohen Gewichts und/oder einer unzulässigen maximalen Materialstärke und/oder einem unzulässig hohen Abstand zwischen dem Ist-Höhenprofil (21) und dem Montage-Höhenprofil (22) in einem Randabschnitt des Fertigdecks (01, 31) eine neue geänderte Festlegung des Soll-Höhenprofils (11) mit geändertem Wasserablauf erfolgt.

8. Verfahren nach einem der Ansprüche 1 bis 7,
**dadurch gekennzeichnet,**
**dass** zur Herstellung des Nivellierungsmittels (18, 38) eine Platte auf zumindest einer Seite spanend bearbeitet wird.

9. Verfahren nach einem der Ansprüche 1 bis 8,
**dadurch gekennzeichnet,**
**dass** im Nivellierungsmittel (18, 38) vor dem Aufkleben auf dem Bootsdeck (16) bzw. am Deckelement (02) eine Mehrzahl von Durchbrüchen zur Entlüftung eingearbeitet werden und/oder zur Herstellung des Nivellierungsmittels (18, 38) eine nicht luftdichte Platte verwendet wird.

## Claims

1. A method for mounting a prefabricated deck (31) on a boat deck (36), said prefabricated deck comprising one or more deck elements (02) and the method comprising the following steps:
- setting a target height profile (11) for the upper face of the prefabricated deck (01);
- generating a mounting height profile (22), which is spaced apart from, in particular spatially parallel to, the target height profile (11) in the direction of the boat deck (36) by the thickness of the deck element (02);
- measuring the upper face of the boat deck (36) as the actual height profile (21);
- determining the height difference (23) between the actual height profile (21) and the mounting height profile (22);
- producing at least one levelling means (38) per deck element (02), said levelling means having a material thickness that corresponds to the height difference (23);
- mounting, in particular gluing, the levelling means (38) and the deck element (02) to the boat deck (36), the surface of the mounted prefabricated deck (31) substantially corresponding to the target height profile (11).

2. The method according to claim 1,
**characterised by**
producing the levelling means (38) with a material thickness that corresponds to the height difference (23) independently of the deck element (02) and subsequently applying, in particular gluing, the processed levelling means (38) to the bottom face of the deck element (02) and forming a prefabricated deck element (32).

3. The method according to claim 1,
**characterised by**
applying, in particular gluing, the unprocessed levelling means (38) to the bottom face of the deck element (02) and subsequently processing the levelling means (38) to produce a material thickness that corresponds to the height difference (23).

4. The method according to any one of claims 1 to 3,
**characterised by**
- setting a target height profile (11) for the upper face of the prefabricated deck (01) and
- generating a mounting height profile (22) that is spaced apart from, in particular spatially parallel to, the target height profile (11) in the direction of the boat deck (16) by the thickness of the prefabricated deck (01), in particular taking into account the thickness of a glue layer, the surface of the mounted prefabricated deck (01) substantially corresponding to the target height profile (11).

5. The method according to any one of claims 1 to 4,
**characterised in that**
the target height profile (11) is set based on the desired water drain.

6. The method according to any one of claims 1 to 5,
**characterised in that**
a minimum material thickness, which is in particular at least zero upon application to the deck element (02) and at least 5 mm upon application to the boat deck (16), is set for the levelling means (18, 38), the mounting height profile (22) being positioned at a smallest distance above the actual height profile (21) corresponding to the minimum material thickness.

7. The method according to any one of claims 1 to 6,
**characterised in that**
if an inappropriately high weight and/or an inappropriate maximum material thickness and/or an inappropriately large distance between the actual height profile (21) and the mounting height profile (22) is determined in an edge portion of the prefabricated deck (01, 31), the target height profile (11) is reset in a different way with different water drain.

8. The method according to any one of claims 1 to 7,
**characterised in that**
a plate is machined on at least one side to produce the levelling means (18, 38).

9. The method according to any one of claims 1 to 8,
**characterised in that**
a plurality of openings for venting are introduced into the levelling means (18, 38) prior to said levelling means being glued to the boat deck (16) or to the deck element (02) and/or a non-airtight plate is used for producing the levelling means (18, 38).

## Revendications

1. Procédé d'installation d'un pont préfabriqué (31) sur un pont de bateau (36), ledit pont préfabriqué comprenant un ou plusieurs éléments de pont (02), le procédé comprenant les étapes consistant à :
- définir un profil de hauteur cible (11) pour la face supérieure du pont préfabriqué (01) ;
- générer un profil de hauteur d'installation (22) qui est espacé du profil de hauteur cible (11) dans la direction du pont de bateau (36) par l'épaisseur de l'élément de pont (02) et qui est notamment spatialement parallèle au profil de hauteur cible (11) ;
- prendre les mesures de la face supérieure du pont de bateau (36) comme profil de hauteur réel (21) ;
- déterminer la différence de hauteur (23) entre le profil de hauteur réel (21) et le profil de hauteur d'installation (22) ;
- fabriquer au moins un moyen de nivellement (38) par élément de pont (02) sur une épaisseur de matériau qui correspond à la différence de hauteur (23) ;
- installer, notamment coller, le moyen de nivellement (38) et l'élément de pont (02) sur le pont de bateau (36), la surface du pont préfabriqué (31) installé correspondant essentiellement au profil de hauteur cible (11).

2. Procédé selon la revendication 1,
**caractérisé par** les étapes consistant à
fabriquer le moyen de nivellement (38) sur une épaisseur de matériau qui correspond à la différence de hauteur (23) indépendamment de l'élément de pont (02) et puis appliquer, notamment coller, le moyen de nivellement (38) traité sur la face inférieure de l'élément de pont (02) et former un élément de pont préfabriqué (32).

3. Procédé selon la revendication 1,
**caractérisé par** les étapes consistant à
appliquer, notamment coller, le moyen de nivellement (38) non traité sur la face inférieure de l'élément de pont (02) et puis traiter le moyen de nivellement (38) afin de produire une épaisseur de matériau qui correspond à la différence de hauteur (23).

4. Procédé selon l'une quelconque des revendications 1 à 3,
**caractérisé par** les étapes consistant à
- définir un profil de hauteur cible (11) pour la face supérieure du pont préfabriqué (01) et
- générer un profil de hauteur d'installation (22) qui est espacé du profil de hauteur cible (11) dans la direction du pont de bateau (16) par l'épaisseur du pont préfabriqué (01), notamment en tenant compte de l'épaisseur d'une couche de colle, et qui est notamment spatialement parallèle au profil de hauteur cible (11), la surface du pont préfabriqué (01) installé correspondant essentiellement au profil de hauteur cible (11).

5. Procédé selon l'une quelconque des revendications 1 à 4,
**caractérisé en ce que**
le profil de hauteur cible (11) est défini sur la base de l'écoulement d'eau désiré.

6. Procédé selon l'une quelconque des revendications 1 à 5,
**caractérisé en ce**
**qu'**une épaisseur de matériau minimale, qui est notamment au moins zéro lors de l'application sur l'élément de pont (02) et au moins 5 mm lors de l'application sur le pont de bateau (16), est définie pour le moyen de nivellement (18, 38), le profil de hauteur d'installation (22) étant disposé à une distance minimale au-dessus du profil de hauteur réel (21) conformément à l'épaisseur de matériau minimale.

7. Procédé selon l'une quelconque des revendications 1 à 6,
**caractérisé en ce que**
lorsqu'on détermine un poids trop élevé et/ou une épaisseur de matériau maximale inadmissible et/ou une distance trop importante entre le profil de hauteur réel (21) et le profil de hauteur d'installation (22) dans une partie de bord du pont préfabriqué (01, 31), le profil de hauteur cible (11) est redéfini avec un écoulement d'eau modifié.

8. Procédé selon l'une quelconque des revendications 1 à 7,
**caractérisé en ce**
**qu'**une plaque est usinée sur au moins une face afin de fabriquer le moyen de nivellement (18, 38).

9. Procédé selon l'une quelconque des revendications 1 à 8,
**caractérisé en ce**
**qu'**une pluralité de trous de ventilation sont réalisés dans le moyen de nivellement (18, 38) avant que ledit moyen de nivellement soit collé sur le pont de bateau (16) ou sur l'élément de pont (02) et/ou une plaque non étanche à l'air est utilisée pour la fabrication du moyen de nivellement (18, 38).
